# EUROPÄISCHE PATENTSCHRIFT

(11) **EP 2 687 651 B1**
(45) Veröffentlichungstag und Bekanntmachung des Hinweises auf die Patenterteilung: **30.08.2017**
(21) Anmeldenummer: 13177101.6
(22) Anmeldetag: 18.07.2013
(51) Int. Cl.: E04G 21/14

(54) **Verfahren zum Verstellen und/oder Befestigen von Holztafeln oder Trägern aus Holz und eine über dieses Verfahren ausgeführte Struktur**
Method for the adjustment and/or attachment of wood panels or beams and a structure constructed using this method
Procédé de réglage et/ou de fixation des pates ou poutres en bois et structure conçue grâce à ce procédé

(30) Priorität: 19.07.2012 IT BZ20120029
(43) Veröffentlichungstag der Anmeldung: 22.01.2014
(73) Patentinhaber: Rotho Blaas srl GmbH, 39040 Cortaccia (IT)
(72) Erfinder: Polastri, Andrea, 38010 Dambel (IT); Dal Ri, Giovanni, 38012 Taio (IT); Angeli, Albino, 38020 Commezzadura (IT)
(74) Vertreter: Ausserer, Anton

(56) Entgegenhaltungen:
- WO-A2-2011/123873
- DE-A1- 1 534 746
- DE-A1- 4 341 490
- DE-C- 538 863
- DE-C- 829 053
- GB-A- 558 421
- GB-A- 821 513
- US-A- 2 635 450
- US-A- 5 094 059
- US-A1- 2011 047 922
- Anonymous: "Nagelplatten-Dachkonstruktion | Flickr - Photo Sharing!", , 15 April 2007 (2007-04-15), pages 1-2, XP055215025, Internet Retrieved from the Internet: URL:https://www.flickr.com/photos/fwnetz/4 60333547/in/photostream/ [retrieved on 2015-09-22]

## Beschreibung

Die Erfindung bezieht sich auf ein Verfahren zum Verstellen und Befestigen von Holztafeln oder Trägern aus Holz und eine über dieses Verfahren ausgeführte Struktur.

Die Bewegungs- und Legeschritte von Bauteilen weisen oft das Problem der Verstellung der Bauteile selbst und/oder deren Befestigung an anderen Bauteilen auf. Insbesondere muss während des Transports oftmals eine vorübergehendes Element befestigt werden, das den Angriff des Bauteiles erlaubt. Dieses vorübergehende Element muss dann an der Konstruktionsstelle abgebaut werden. Die Bewegung und die Befestigung könnten dem Bauteil Beschädigungen verursachen. Bei Tafeln, zum Beispiel aus Holz, erfordern die Bewegung und Befestigung gemäß bekannten Vorgangsweisen lange Zeiten, da es notwendig ist, an der Baustelle die Tafeln beispielsweise unter Verwendung von Metallbügeln miteinander zu befestigen, die unter Verwendung von Nägeln oder Bolzen befestigt werden oder die Holztafeln können miteinander unter Verwendung von Schrauben befestigt werden. Solche bekannte Befestigungsabläufe erfordern lange Zeiten beim Legeschritt, da jede einzelne Tafel in der richtigen Position von der Bedienungsperson positioniert werden muss und es keine Systeme gibt, die die Tafeln in die richtige Stellung beim Legeschritt führen.

Die US 2 635 450 beschreibt eine Verbindungsvorrichtung für Baumodule. Diese Verbindungsvorrichtung ist in den Baumodulen eingebracht. Die Verbindungsvorrichtung wird während des Herstellungsvorgangs eingefügt und kann nicht in einem zweiten Moment hinzugefügt werden.

Auch in der DE 829 053 wird eine Verbindungsvorrichtung beschrieben, die mehrere Bauteile verbindet. Beide Verbindungsvorrichtungen bedürfen eines komplizierten Vorgangs zur Vorbereitung und zur Montage. Überdies erlauben sie nicht komplizierte Formen zum Beispiel räumliche Knoten auszuführen. Die Verbindungsvorrichtung wird in das Bauteil eingebracht, wobei nur eine zweiseitige Verbindung erlaubt wird.

DE 829 053 beschreibt eine Vorrichtung zum Heben und zum Verbinden von großen Bauplatten oder von Bauplatten mit Gebäudeteilen. Diese Vorrichtung ist unmittelbar an den Kanten von Bauplatten vorgesehen und muss deshalb dem entsprechend an den Platten bzw. Bauteilen ausgearbeitet werden und zwar mit Vorrichtungen zum Eingriff von Hebeorganen und gegebenenfalls auch zur Verbindung mit bereits aufgestellten Bauplatten oder Gebäudeteilen. Ein solches Verbindungselement ist auch für räumliche Knoten geeignet. Die Angriffsmittel sind geeignet für den Transport am Verbindungselement vorgesehen und nicht unmittelbar am Bauteil selbst

Auch im US 2011/047922 wird ein Bauteil (Paneel) 50 beschrieben in dem ein Verankerungsmittel unmittelbar ausgearbeitet ist, das eventuell auch für den Transport dienen könnte. Es ist jedoch kein Verbindungselement vorgesehen, das vom Bauteil selbst getrennt dazu vorgesehen ist, um mit einem Hebeorgan oder wechselweise einem anderen Bauteil verbunden zu werden. Dieses Dokument weist daher dieselben Nachteile wie DE 829 053 auch

In der DE 43 41 490 wir ein Verbindungssystem beschrieben. Diese Verbindungssystem ist eben und räumlich zum Verbinden von Zug-oder Druckstäben im Holz- und Stahlbau. DE 43 41 490 unterscheidet sich von dem Verfahren des Anspruchs 1 im Wesentlichen darin, dass der Träger nicht über in einem Verbindungselement befindlichen Bohrungen versetzt wird. Dementsprechend weist auch die Verbindung der Träger, im Gegensatz zum Anspruch 8, kein Verbindungselement mit Bohrungen auf.

Aus der US 5094059 ist ein klappbares Fachwerkgebäude bekannt. Dieses umfasst einen Dachverbinder der eine längliche Holzbaustruktur umfasst, die durch Doppelscharniere verbunden sind.
Aus der WO 2011 123873 ist ein Verbindungselement bekannt zum Verbinden von Fertigteilelementen für Häuser wobei das Verbindungselement zumindest eine mit Seitenflächen verbundene Stirnfläche aufweist. WO 2011 123873 unterscheidet sich von dem Verfahren des Anspruchs 1 im Wesentlichen darin, dass die Holztafel nicht über in dem Verbindungselement befindlichen Bohrungen versetzt wird. Weiter unterscheidet sich die Struktur aus Holztafeln der WO 2011 123873 von dem Anspruch 8 darin, dass die Ecken nicht abgeschrägt sind. Die Erfindung erlaubt eine einfachere Befestigung an verschiedenen Strukturen, wobei eine größere Sicherheit bei der Bildung von Verbindungen sichergestellt wird. Überdies erlaubt sie kompliziertere Strukturen auszuführen.

Die Erfindung stellt sich die Aufgabe, ein Verfahren auszuführen, das das Verstellen und das Befestigen einer Holztafel oder eines Trägers auf rasche, sichere und genaue Art und Weise erlaubt und ein Verbindungselement zur Ausführung dieses Verfahrens ermöglicht.

Auf der Holztafel oder dem Träger wird ein Verbindungselement befestigt. Vor Befestigung des Bauteils wird Material abgetragen oder auf eine andere Weise wird die Oberfläche derart vorbereitet, dass das Verbindungselement ergänzt wird. Zum Beispiel an einer rechteckigen Tafel können die Ecken abgetragen werden, um zum Beispiel ein dreieckiges Verbindungselement zu befestigen.

Die Befestigung des Verbindungselementes erfolgt mittels Verankerungselementen. Diese Verankerungselemente können zum Beispiel Schrauben oder andere bekannte Verankerungselemente sein. Das Verbindungselement weist Bohrungen auf, um eingehakt zu werden. Zum Beispiel kann eine durchgehende Bohrung vorgesehen sein, die zu den Verankerungselementen senkrecht liegt. Diese Bohrung kann einen Bolzen oder ein Seil aufnehmen, über das das Verbindungselement zusammen mit dem Bauteil verstellt wird.
In einer bevorzugten Ausführungsform können an einem Bauteil mehrere Verbindungselemente vorhanden sein.

Das erfindungsgemäße Verfahren umfasst weiter die Verfahrensschritte des Anspruchs 1. Schritt 1: Vorbereiten der Holztafel oder des Trägers gemäß Schritt a) des Anspruchs 1. Diese Vorbereitung kann zusätzlich in einer Positionierung des Bausteiles bestehen. Beim Schritt 2a wird ein Verbindungselement positioniert. Diese Positionierung erfolgt auf der im ersten Schritt bearbeiteten Oberfläche, wie zum Beispiel an einer abgetragenen Ecke.

Beim Schritt 2b, wie im Schritt b) des Anspruchs 1 beschrieben, wird das Verbindungselement am Bauelement über ein Verankerungsmittel wie eine Schraube oder ähnlichen befestigt. Das Verankerungsmittel kann in einem Bereich im Verbindungselement zum Beispiel über eine Gewinde oder über ein Harz festgehalten werden, das nachfolgend eingeführt wird.
Diese beiden Schritte können schon im Werk oder Fabrik ausgeführt werden. Dies erlaubt ein Ersparnis an Zeit und eine Unabhängigkeit von den Wetterbedingungen. Diese Bauteile können überdies so in Serie und auch vorab für das Lager hergestellt werden.

Beim Schritt 3, wie im Schritt c) des Anspruchs 1 beschrieben, wird das Bauteil mittels, zum Beispiel, eines Krans mit Kette transportiert werden, die sich an einem oder mehreren Verbindungselementen einhängt. Dieses oder diese Verbindungselemente sind mit Bohrungen zum Einhaken versehen, die den Angriff erleichtern und auf diese Art und Weise das Verbindungselement zusammen mit den Bauteilen erfassen.

Dies erleichtert nicht nur, zum Beispiel, den Transport auf einem Lastwagen, sondern erleichtert auch die Bewegung an der Baustelle.

Beim Schritt 4, wie im Schritt d) des Anspruchs 1 beschrieben, werden Verbindungsplatten für die Positionierung und die Befestigung der Holztafel oder des Trägers mit einer weiteren dergleichen Holztafel bzw. Trägers über das Verbindungselement bereitgestellt. Weiter können Verbindungsplatten vorgesehen sein, die am Untergrund positioniert und starr verbunden sind, an denen das Verbindungselement derart befestigt wird, dass eine leichte, sichere und genaue Befestigung am Untergrund hergestellt wird, oder es könnte schon ein Bauteil positioniert und befestigt worden sein. Mit diesem ersten Bauteil wird das zweite über eine Verbindungsplatte wie oben beschrieben verbunden. Diese Verbindungen bilden einen Knoten. In den darauffolgenden Schritten kann eine Reihe von weiteren Bauteilen zur Herstellung der Konstruktion verbunden werden. Es können Knoten geschaffen werden, wo mehr als ein Verbindungselement befestigt wird. Diese Knoten können in einer bevorzugten Ausführungsform unmittelbar miteinander derart verbunden werden, dass eine Tragstruktur hergestellt wird.
Diese Verbindung kann jedoch auch nur in einer einzigen Richtung erfolgen, zum Beispiel nur eine Verbindung von übereinanderliegenden Knoten in senkrechter Richtung. Nachstehend wird ein bevorzugtes Verfahren gemäß der Erfindung unter Bezugnahme auf die Zeichnungen und ein Verbindungselement zur Ausführung des Verfahrens in nicht begrenzender Weise beschrieben. Es zeigen
Figur 1 in teilweise bearbeitetes Bauteil,
Figur 2 ein teilweise bearbeitetes Bauteil,
Figur 3 ein Bauteil mit einem Verbindungselement,
Figur 4 ein Bauteil mit einem befestigten Verbindungselement,
Figur 5 ein Bauteil während der Verstellung mit einem befestigten Verbindungselement,
Figur 6 Befestigungsmittel,
Figur 7 ein Bauteil mit einem Verbindungselement, das während der Positionierung und der Befestigung an dem Befestigungsmittel befestigt wurde,
Figur 8 die Befestigung eines weiteren Bauteils seitlich zum ersten Bauteil und mit diesem verbunden,
Figur 9 die Bereitstellung für weitere Bauteile, die an dem ersten Bauteilen senkrecht zu befestigen sind,
Figur 10 eine Reihe von miteinander verbundenen Bauteilen,
Figur 11 eine Reihe von Bauteilen, die miteinander mittels von Verbindungselementen und Platten verbunden sind und Öffnungen aufweisen, in denen Bauteile eingesetzt sind, die in horizontaler Lage angeordnet sind,
Figur 12 eine räumliche Darstellung einer Reihe von miteinander verbundenen Bauteilen,
Figur 13 eine Verbindung zwischen zwei Bauteilen, Figur 14 einen Knoten von Verbindungselementen,
Figur 15 eine nicht erfindungsgemäße Struktur mit einem Bauteil mit Verbindungselementen, Figur 16 eine nicht erfindungsgemäße Struktur mit einer Reihe von miteinander verbundenen Bauteilen,
Figur 17 eine nicht erfindungsgemäße Struktur mit einer Stirnansicht eines Bauteils mit einem Verbindungselement,
Figur 18 eine nicht erfindungsgemäße Struktur mit im Schnitt einem Bauteil mit einem Verbindungselement,
Figur 19 eine nicht erfindungsgemäße Struktur mit einer Stirnansicht eines Bauteils mit einem Verbindungselement in einer anderen Ausführungsform,
Figur 20 eine nicht erfindungsgemäße Struktur mit im Schnitt einem Bauteil mit einem Verbindungselement in einer weiteren Ausführungsform,
Figur 21 eine nicht erfindungsgemäße Struktur mit einer Stirnansicht eines Bauteils mit einem Verbindungselement in einer weiteren Ausführungsform,
Figur 22 eine nicht erfindungsgemäße Struktur mit im Schnitt einem Bauteil mit einem Verbindungselement in einer weiteren Ausführungsform.

Das erfindungsgemäße Verfahren umfasst die folgenden Schritte. Der erster Schritt betrifft das Vorbereiten der Holztafel oder des Trägers aus Holz 1. Dieser erste Schritt besteht aus einer Bearbeitung des Bauteils und kann zusätzlich in einer Positionierung des Bauteils 1 bestehen. Die Bearbeitung besteht in der Vorbereitung einer oder mehrere Oberflächen. Im Falle der Holztafel besteht sie in der Abtragung einer Ecke und vorzugsweise weitere Bearbeitungen zur Bereitstellung einer Verbindung oder Personalisierung der Holztafel. Alternativ hierzu ist das Bauteil ein Träger, bei dem an einem oder an beiden Enden Material abgetragen wird.

Beim Schritt 2a wird das Verbindungselement 2 positioniert. Diese Positionierung erfolgt auf einer beim Schritt 1 bearbeiteten Oberfläche, also an der abgeschnittenen Ecke der Tafel oder eingefügt in einer Ausnehmung, die durch Abtragung von Material am Träger hergestellt wurde.

Beim Schritt 2b wird das Verbindungselement 2 am Bauteil 1 befestigt. Die Befestigung erfolgt über Verankerungsmittel 3.

Beim Schritt 3 wird das Bauteil 1 bewegt/verstellt, zum Beispiel von der Fabrik/Werkhalle auf einem Lastwagen, um an die Baustelle gebracht zu werden. Die Bewegung erfolgt über ein Einhaken am Verbindungselement 2. Dieses Einhaken erfolgt in Bohrungen 4, die im Verbindungselement 2 breitgestellt sind. Ein Seil 5 oder ähnlichem wird mit dem Verbindungselement 2 oder mit mehreren Verbindungselementen 2 verbunden. Auf diese Art und Weise wird ein rasches und genaues Verstellen des Bauteils 1 sichergestellt.

Beim Schritt 4 wird eine Verbindungsplatte 6 vorbereitet. Diese Mittel werden mit anderen dergleichen Holztafeln bzw. Trägern verbunden und eventuell zusätzlich zum Beispiel im Untergrund unmittelbar während des Giesens desselben angebracht werden.

Beim Schritt 5 wird das Bauteil an der Verbindungsplatte positioniert und befestigt, die schon beim vorhergehenden Schritt bereitgestellt wurde.

Beim Schritt 6 werden ein oder mehrere weitere dergleiche Holztafeln bzw.Träger aus Holz in Verbindung mit dem ersten Bauteil 1 positioniert. Die Verbindung erfolgt über die Verbindungselemente und die Verbindungsplatten, die mehrere Verbindungselemente 2 verbinden, wobei diese Verbindung jeweils einen Knoten bildet. Diese Knoten 7 können miteinander verbunden werden. Zum Beispiel alle übereinander liegenden Knoten senkrecht, derart ,dass eine Struktur hergestellt wird, die unmittelbar mit dem Untergrund verbunden ist.
Diese Knoten 7 können miteinander zum Beispiel mittels Gewindestahlstangen 8 verbunden werden, die an der Verbindungsplatte 6 angeschraubt sind.
In Figur 9 und 11 sind Ausbildungen von mehreren Bauteilen 1, 1a, 1b gezeigt, die miteinander verbunden sind und zum Beispiel in der Figur 1 sind Mittel zur Aufnahme von weiteren Bauteilen vorhanden.
In einer bevorzugten Ausführungsform zum Zweck der Herstellung zum Beispiel eines Verbindungssystems mit Außenelementen, kann das Verbindungselement 2 mit Gewindestangen innerhalb des Körpers der Verbindung selbst versehen sein. Diese Gewindestangen sind senkrecht zum Körper der Verbindung selbst und in der Ebene der Tafel angeordnet, mit der das Verbindungselement verbunden ist.

Bem Schritt 1 wird, im Falle eines Trägers, Material an einem oder an beiden Enden des Trägers abgetragen. In der ausgebildeten Ausnehmung wird ein Verbindungselement eingebracht und befestigt.

Während des Schrittes 7 und bei den nachfolgenden Schritten wird der Träger am Ende an einem weiteren Träger befestigt. Diese Verbindung erfolgt zum Beispiel durch Versenkung. Dies bedeutet, dass sie an einem Schnitt erfolgt der gleich oder kleiner als der Träger ist.
Auf diese Art und Weise zeigen sich keine Außenteile gegenüber dem Träger, um die Verbindung von zwei oder mehreren Trägern herzustellen.

Das erfindungsgemäße Verfahren kann auch für die Herstellung von weiteren Behelfsstrukturen wie zum Beispiel Baugerüste für die Montage oder auch die Fertigstellung verwendet werden.
Durch die Befestigung der an Bauelementen 1 befestigten Verbindungselementen 2 kann eine stabile Struktur hergestellt werden, die eine Konstruktion mit Sicherheit der Endstruktur erlaubt. Das Verfahren mittels der Verbindungsplatten erlaubt die genaue Positionierung der Tafeln, die in die exakte Lage von den Platten gezwungen werden und auch bei der vorübergehenden Montageschritt in die korrekte Position von den Platten selbst gehalten werden.
Das Verfahren erlaubt den Zusammenbau von Holztafeln oder Trägern aus Holz, wobei ein genauer Abstand zwischen anliegenden dergleichen Bauteilen
berücksichtigt wird. Dieser Raum kann mit Material, zum Beispiel Schalldämmenden Material Schallschluckenden Material oder zum Beispiel Material zur Wärmedämmung und/oder für die Luftabdichtung des Gebäudes gefüllt werden.

Das Verfahren erlaubt die Verbindung von Holztafeln oder Trägern aus Holz die Mittels von Verbindungselementen 2 verbunden sind, wo die Verbundenen Bauteile 1 beliebig im Raum angeordnet sind; insbesondere können die Tafeln senkrecht zu einander verbunden werden, oder die Tafeln können mit anderen Tafeln verbunden werden die Beliebig an einer Ecke abgeschnitten sind. Das Verfahren erlaubt eine genaue und zuverlässige Berechnungsmethode der Struktur, die gemäß dem Verfahren über die Verbindungselemente befestigten Holztafeln oder Träger können über eine automatische Berechnungsprozedur mittels eines elektronischen Rechners berechnet werden, da die Widerstand- und Steifigkeitswerte der Verbindungselemente und der Bauteile bekannt sind. Bei der automatischen Berechnungsprozedur ist die durch das Verfahren erhaltene Struktur durch eine Reihe von Knoten 7 skizziert die die Bauteile verbinden, wobei der Widerstand und die Steifigkeit dieser Knoten bekannt sind, da die Merkmale der verwendeten Verbindungselementen 2 bekannt sind, wobei die Berechnungsprozedur für die Projektierung der gemäß dem Verfahren herzustellenden Struktur ist.
Um eine größere Stabilität zwischen den Verbindungsknoten 7 sicherzustellen, können diese über Stangen 8 verbunden werden, sowie in Figur 14 dargestellt. Auf diese Art und Weise bildet sich eine Tragstruktur zwischen den einzelnen Knoten 7. Das erfindungsgemäße Verfahren erlaubt überdies die Herstellung von Verbindungstrukturen, die Raunknoten bilden. Dies erlaubt die Herstellung von Knoten, die die Außenstruktur auch mit Deckenelementen verbinden wobei auf diese Art und Weise eine raschere Montage eines Knotens 7 für Verbindungen in einer beliebigen Richtung und eine einfachere Bemessung sichergestellt werden, da die Anzahl von Knoten 7 begrenzt ist. Überdies können diese Knoten mit Stangen 8 verbunden werden die auf diese Art und Weise eine räumliche Tragstruktur herstellen. Die Figur 13 zeigt eine Verbindung über zwei Verbindungselemente 2, die über Verankerungsmittel 3 jeweils einen Bauteil 1 befestigt sind. Die beiden Verbindungselemente 2 sind über eine Verbindungsplatte 6 verbunden.

Die Figur 15 ist ein Bauteil 1 gezeigt, das mittels des Verbindungselementes 2 und einer Verbindungsplatte 6 mit dem Untergrund verbunden ist.

Figur 16 zeigt eine Reihe von Bauteilen, die miteinander und mit dem Untergrund mittels von Verbindungselementen 2 und Verbindungsplatten 6 verbunden sind.

Figuren 17 bis 22 zeigen verschiedene Ausführungsformen an Verbindungselementen mit verschiedenen Verankerungselementen 3. Insbesondere ist in diesen Ausführungsformen das Verbindungselement auch auf einer Außenfläche des Bauteils 1 angeordnet oder erstreckt sich auch innerhalb des Bauelementes 1. Die Verankerungsmittel 3 sind seitlich im Bauteil eingebracht. Diese Verankerungsmittel können in einer Ausführungsform auch ein Harz sein, das eingebracht wird, um das Verbindungselement 2 zu verankern, wie zum Beispiel in Figur 22 gezeigt, wo das Harz mit der Bezugsziffer 3 angegeben ist.

In einer bevorzugten, nicht gezeigten Ausführungsform, kann eine Raumstruktur um einen Knoten 7 herum hergestellt werden. Zum Beispiel die Außenwand und eine Decke die von ein und demselben Knoten abgehen. Die Bauteile erstrecken sich vom Knoten in Richtung nach oben, nach unten und in einer zu den ersten beiden Bauelementen senkrechten Richtung.

Um die Anordnung und die Überprüfung der Positionen der Verbindungselemente und/oder der jeweiligen Bauelemente in den Verbindungselementen zu erleichtern, können elektronische Mittel vorgesehen sein zum Beispiel RFID Chips die eine Überprüfung der Position eines Bauteils oder einer Verbindung auch nach der Montage erlauben. Zum Beispiel auch im Fall, wo die Fertigstellung schon erfolgt ist.

Diese elektronischen Mittel können auch nach für die Überprüfung der Position von Knoten und Bauteilen auf einer nicht invasiven Art und Weise verwendet werden. Dies kann zum Beispiel nach einem Erdbeben oder einer Erdbewegung verlangt werden.

Die Informationen zum Verbindungselement können in den elektronischen Mitteln vorhanden sein.

In einer weiteren Ausführungsform ist das Bauelement 1,1a,1b ein eingefasstes Bauteil aus Holz, unter dem eine nichtmassive Tafel, nicht eine mehrschichtige Tafel, sondern eine Tafel verstanden wird, die durch eine Struktur mit Leichtrahmen (Pfosten- horizontale Elemente und manches Mal Gegenelemente) verstanden wird, an denen verstrebte Tafeln verschiedenes Materials angenagelt oder angekramt oder angeklebt werden.

### Aufstellung der Bezugsziffern

- 1: Bauteil
- 1a: Bauteil
- 1b: Bauteil
- 2: Verbindungselement
- 3: Verankerungsmittel
- 4: Angriffsmittel
- 5: Seil
- 6: Verbindungsplatte
- 7: Knoten
- 8: Stange

## Patentansprüche

1. Verfahren zum Verstellen und Befestigen von mindestens zwei Holztafeln oder Trägern (1,1a,1b), wobei das Verfahren die folgenden Schritte umfasst:
a) Vorbereiten einer ersten Holztafel oder eines ersten Trägers (1,1a,1b) aus Holz wobei eine Ecke der Holztafel abgeschnitten bzw. eine Ausnehmung durch Abtragung von Material des Trägers hergestellt wird;
b) Befestigen mindestens eines Verbindungselementes (2), das Angriffsmittel und Bohrungen umfasst, über Verankerungsmittel (3) gegen eine Oberfläche der Holztafel oder des Trägers (1,1a,1b), wobei das mindestens eine Verbindungselement (2) an der abgeschnittenen Ecke bzw. eingefügt in der Ausnehmung auf der Oberfläche der Holztafel oder des Trägers (1,1a,1b) angeordnet wird, wobei die Verankerungsmittel (3) innerhalb der Holztafel oder des Trägers (1,1a,1b) verankert werden, wobei das Verbindungselement auf der Oberfläche der Holztafel oder des Trägers (1,1a,1b) positioniert wird,
c) Versetzen der Holztafel oder des Trägers (1,1a,1b), indem es an dem mindestens einem Verbindungselement (2) in den Bohrungen (4) eingehakt wird,
d) Befestigen der Holztafel oder des Trägers (1,1a,1b) an einer zweiten derartigen Holztafel bzw. einem zweiten derartigen Träger aus Holz, wobei das mindestens eine Verbindungselement (2) und eine an diesem befestigten Verbindungsplatte (6) an einem weiteren Verbindungselement (2) befestigt wird, das an der zweiten Holztafel bzw. dem zweiten Träger (1,1a,1b) angeordnet ist, und welche Verbindung der Verbindungselemente (2) mit der Verbindungsplatte (6) einen Knoten bildet.

2. Verfahren nach Anspruch 1, **dadurch gekennzeichnet, dass** die Holztafeln oder Träger (1,1a,1b) Holztafeln oder Träger (1,1a,1b) aus vielschichtigen Holz sind.

3. Verfahren nach einem der vorstehenden Ansprüche, **dadurch gekennzeichnet, dass** die Holztafeln oder Träger (1,1a,1b) eingefasste Holztafeln oder Träger (1,1a,1b) sind.

4. Verfahren nach einem der vorstehenden Ansprüche, **dadurch gekennzeichnet, dass** das Vorbereiten des Schrittes a) auch eine Positionierung der Holztafel oder des Trägers (1,1a,1b) umfasst.

5. Verfahren nach einem der vorstehenden Ansprüche, **dadurch gekennzeichnet, dass** die Holztafeln oder Träger an einem Element befestigt werden, das am Untergrund befestigt ist.

6. Verfahren nach einem der Ansprüche von 1 bis 5, **dadurch gekennzeichnet, dass** im Zwischenraum zwischen den beiden Holztafeln oder Trägern (1,1a,1b) ein Dämmelement eingefügt ist.

7. Verfahren nach einem der Ansprüche 1 bis 5, **dadurch gekennzeichnet, dass** die Projektierung der durch die verbundenen Holztafeln oder Träger hergestellte Struktur mittels eines elektronischen Rechners erfolgt.

8. Struktur hergestellt über ein Verfahren gemäß einem der vorherstehenden Ansprüche von 1 bis 7 wobei im Falle einer Struktur aus Holztafeln die Ecken der Holztafeln abgeschrägt sind.

9. Struktur nach Anspruch 8, **dadurch gekennzeichnet, dass** die Knoten (7) über eine Verbindung miteinander verbunden sind.

10. Struktur nach Anspruch 9, **dadurch gekennzeichnet, dass** die Verbindung eine Stange (8) ist.

11. Struktur nach Anspruch 8,9 oder 10, **dadurch gekennzeichnet, dass** mindestens ein Teil eine Behelfsstruktur ist.

12. Struktur nach Anspruch 9,10 oder 11, **dadurch gekennzeichnet, dass** die Holztafeln oder Träger (1,1a,1b) gegenüber einem Knoten (7) in drei verschiedene Richtungen angeordnet sind.

13. Struktur nach Anspruch 8,9,10,11 oder 12, **dadurch gekennzeichnet, dass** jedes Verbindungselement (2) elektronische Mittel für eine eindeutige Identifikation umfasst.

## Claims

1. Process for moving and fixing at least two wooden panels or beams (1, 1a, 1b), the process comprising the following steps:
a) preparing at least one first wooden panel or a first wooden beam (1,1a,1b), in which a corner of the wooden panel is cut or a cavity is obtained through the removal of material of the beam;
b) fixing at least one connecting element (2) comprising gripping means and holes by means of anchoring means (3) against a surface of the wooden panel or beam (1,1a,1b), in which the at least one connecting element (2) is added to the corner cut or arranged in the cavity on the surface of the wooden panel or beam (1,1a,1b), wherein anchoring means (3) are anchored into the wooden panel or beam (1,1a,1b), whose connecting element is positioned on the surface of the wooden panel or beam (1,1a,1b),
c) movement of the wooden panel or beam (1, 1a, 1b) coupling it onto at least one connecting element (2) in the holes (4),
d) fixing the wooden panel or beam (1,1a,1b) to a second wooden panel or wooden beam of this type, at least one connecting element (2) and one connecting plate (6) being fixed to a further connecting element (2) arranged on the further wooden panel or second beam (1,1a,1b), and whose connection of the connecting elements (2) forms a node with the connecting plate (6).

2. Process according to claim 1, **characterised in that** the wooden panels or beams (1, 1a, 1b) are multi-layered wooden panels or wooden beams (1, 1a, 1b).

3. Process according to one of the previous claims, **characterised in that** the wooden panels or beams (1, 1a, 1b) are framed wooden panels or beams.

4. Process according to one the previous claims, **characterised in that** the preparation step a) also comprises a positioning of the wooden panel or beam (1, 1a, 1b).

5. Process according to one of the previous claims, **characterised in that** the wooden panels or beams are fixed by means of an element fixed to the foundations.

6. Process according to one the claims 1 to 5, **characterised in that** in the gap between both the wooden panels or beams (1, 1a, 1b) an insulating element is inserted.

7. Process according to one of claims 1 to 5, **characterised in that** the design of the structure provided through the connected wooden panels or beams is performed by a computer.

8. Structure provided by means of a process according to one of claims 1 to 7, wherein in the case of a wooden panel structure the corners of the wooden panels are bevelled.

9. Structure according to claim 8, **characterised in that** the nodes (7) are connected to one another by means of a connection (2).

10. Structure according to claim 9, **characterised in that** the connection is a bar (9).

11. Structure according to claims 8, 9 or 10, **characterised in that** at least one part is a temporary structure.

12. Structure according to claims 9, 10 or 11, **characterised in that** the wooden panels or beams (1, 1a, 1b) are arranged with respect to a node (7) in three different directions.

13. Structure according to claims 8, 9, 10, 11 or 12, **characterised in that** each connecting element (2) comprises electronic means for a unique identification.

## Revendications

1. Procédé de réglage et de fixation d'au moins deux panneaux ou poutres (1, 1a, 1b), le procédé comprenant les étapes suivantes :
a) préparer au moins un premier panneau en bois ou une première poutre (1, 1a, 1b) en bois, dans lequel un coin du panneau en bois est coupé ou une cavité est formée dans la poutre par enlèvement de matière ;
b) fixer au moins un élément de liaison (2) comprenant des moyens de saisie et des trous, par des moyens d'ancrage (3) sur une surface du panneau ou de la poutre (1, 1a, 1b) en bois, dans lequel l'au moins un élément de liaison (2) est ajouté au coin coupé ou logé dans la cavité formée sur la surface du panneau ou de la poutre (1, 1a, 1b) en bois, dans lequel les moyens d'ancrage (3) sont ancrés à l'intérieur du panneau ou de la poutre (1, 1a, 1b) en bois, dans lequel l'élément de liaison est placé sur la surface du panneau ou de la poutre (1, 1a, 1b) en bois,
c) déplacer le panneau ou la poutre (1, 1a, 1b) en bois et l'accrocher par au moins un élément de liaison (2) dans les trous (4),
d) fixer le panneau ou la poutre (1, 1a, 1b) en bois à un deuxième panneau ou une deuxième poutre en bois du même type, au moins un élément de liaison (2) et une plaque de liaison (6) fixée à celui-ci, étant fixés à un autre élément de liaison (2) placé sur l'autre panneau ou la deuxième poutre (1, 1a, 1b) en bois, ladite liaison des éléments de liaison (2) formant un noeud avec la plaque de liaison (6).

2. Procédé selon la revendication 1, **caractérisé en ce que** les panneaux ou les poutres (1, 1a, 1b) en bois sont des panneaux ou des poutres (1, 1a, 1b) multicouche.

3. Procédé selon l'une des revendications précédentes, **caractérisé en ce que** les panneaux ou les poutres (1, 1a, 1b) en bois sont des panneaux ou des poutres en bois encadrés.

4. Procédé selon l'une des revendications précédentes, **caractérisé en ce que** la préparation de l'étape a) comprend également un positionnement du panneau ou de la poutre (1, 1a, 1b) en bois.

5. Procédé selon l'une des revendications précédentes, **caractérisé en ce que** les panneaux ou les poutres en bois sont fixés sur un élément ancré aux fondations.

6. Procédé selon l'une des revendications 1 à 5, **caractérisé en ce qu'**un élément isolant est inséré dans l'espace entre les deux panneaux ou poutres (1, 1a, 1b) en bois.

7. Procédé selon l'une des revendications 1 à 5, **caractérisé en ce que** la conception de la structure constituée des panneaux ou des poutres en bois reliés les uns aux autres est effectuée par un ordinateur électronique.

8. Structure réalisé par un procédé selon l'une des revendications 1 à 7, dans laquelle, dans le cas d'une structure en panneaux en bois, les coins des panneaux en bois sont chanfreinés.

9. Structure selon la revendication 8, **caractérisée en ce que** les noeuds (7) sont reliés l'un à l'autre par une liaison (2).

10. Structure selon la revendication 9, **caractérisée en ce que** la liaison est une barre (8).

11. Structure selon les revendications 8, 9 ou 10, **caractérisée en ce qu'**au moins une partie est une structure provisoire.

12. Structure selon les revendications 9, 10 ou 11, **caractérisée en ce que** les panneaux ou les poutres (1, 1a, 1b) en bois sont orientés dans trois directions différentes par rapport à un noeud (7).

13. Structure selon les revendications 8, 9, 10, 11 ou 12, **caractérisée en ce que** chaque élément de liaison (2) comprend des moyens électroniques d'identification univoque.
